# EUROPÄISCHE PATENTSCHRIFT

(11) **EP 2 422 581 B1**
(45) Veröffentlichungstag und Bekanntmachung des Hinweises auf die Patenterteilung: **12.06.2013**
(21) Anmeldenummer: 10721105.4
(22) Anmeldetag: 21.04.2010
(51) Int. Cl.: H05B 6/02, H05B 6/36

(54) **VERFAHREN UND VORRICHTUNG ZUM INDUKTIVEN ERWÄRMEN EINES BAUTEILS**
METHOD AND APPARATUS FOR INDUCTION-HEATING A PART
PROCÉDÉ ET DISPOSITIF DE CHAUFFAGE INDUCTIF D'UN COMPOSANT

(30) Priorität: 23.04.2009 DE 102009018684
(43) Veröffentlichungstag der Anmeldung: 29.02.2012
(73) Patentinhaber: MTU Aero Engines GmbH, 80995 München (DE)
(72) Erfinder: GINDORF, Alexander, 85247 Schwabhausen (DE); HANRIEDER, Herbert, 85411 Hohenkammer (DE)
(86) Internationale Anmeldenummer: PCT/DE2010/000450
(87) Internationale Veröffentlichungsnummer: WO 2010/121598

(56) Entgegenhaltungen:
- DE-A1-102007 027 327
- US-A- 4 197 441
- US-A1- 2007 246 459

## Beschreibung

Die vorliegende Erfindung bezieht sich auf Vorrichtungen und Verfahren zum induktiven Erwärmen eines Bauteils und insbesondere auf Vorrichtungen und Verfahren zum Beschichten einer Oberfläche eines Bauteils oder zum Herstellen eines Schließkopfs an einem Niet.

Eine induktive Erwärmung eines Bauteils oder eines Bereichs eines Bauteils ist Teil vieler Prozesse zur Bearbeitung von Bauteilen. Ein Beispiel ist die Beschichtung von Schaufelspitzen von Turbinenschaufeln für Axialverdichter oder Turbinen für Gasturbinentriebwerke für Luftfahrzeuge oder andere mobile oder stationäre Anwendungen. Die Herstellung solcher Beschichtungen wird auch als Tipcoding bezeichnet. Ein Beispiel ist das CBN-Tipcoding (CBN = Cubic Boron Nitride = Kubisches Bornitrid). Verfahren, bei denen Beschichtungen durch Löten aufgebracht werden und das zu beschichtende Bauteil und/oder die Beschichtung induktiv erwärmt werden, werden auch als Induktionslötverfahren bezeichnet.

Beim erwähnten Beispiel des Beschichtens von Schaufelspitzen sind vor allem beim Induktionslöten zwei wesentliche Anforderungen zu erfüllen. Um die thermische Belastung für die Schaufel möglichst gering zu halten, sollte die Wärme nur möglichst lokal an der Schaufelspitze eingebracht werden. Um ein einwandfreies und reproduzierbares Produkt zu erhalten, ist eine möglichst gleichmäßige Temperaturverteilung über die zu lötende bzw. zu beschichtende Fläche erwünscht. Bei bisher zur Beschichtung von Schaufelspitzen verwendeten Induktionslötverfahren wird eine starke Abhängigkeit der erzeugten Temperaturverteilung vom Abstand zwischen Schaufelspitze und Induktionsspule beobachtet. Die gerade bei den üblicherweise komplexen Geometrien von Schaufeln resultierende inhomogene Temperaturverteilung beeinflusst das Ergebnis des Prozesses negativ und führt zu einer hohen Ausschussrate. Insbesondere wird eine Überhitzung an den vorderen und hinteren Schaufelkanten beobachtet.

In der De 100 38 158 A1 ist ein Verfahren zum Verbinden von Gegenständen mittels plastisch verformbarer Verbindungskörper beschrieben. Eine Strahlungsheizung umgibt mit engem Abstand den Verbindungskörper. Wenn der Verbindungskörper sich in einem plastifizierten Zustand befindet, wird er mittels eines Formstempels 11 zu einem Nietkopf verformt.

In der DE 39 09 733 A1 sind Verfahren und Vorrichtungen zum Reparieren oder Herstellen einer beschaufelten Scheibe beschrieben. Um den vorgesehenen Verbindungsbereich wird eine Induktionsheizspulenvorrichtung angeordnet.

In der DE 196 30 488 A1 sind Verfahren zum Fügen durch Umformen beschrieben. Für eine berührungslose Erwärmung der Fügeteile sind Induktionsschleifen um einem stempelseitigen und um einem matrizenseitigen Werkzeug vorgesehen.

In der nachveröffentlichten DE 10 2007 054 782 A1 sind Vorrichtungen zur induktiven Erwärmung von Fügeflächen von metallischen Bauelementen mittels einer Induktionsspule beschrieben.

In der US 4,197,441 A1 sind Anordnungen für ein Hochfrequenz-Induktionsschweißen beschrieben. Bei allen in Text und Bild dargestellten Ausführungsformen liegen zwei mit einander zu verbindende Flächen einander gegenüber.

Eine Aufgabe der vorliegenden Erfindung besteht darin, eine Vorrichtung und ein Verfahren zum induktiven Erwärmen, insbesondere zum Beschichten einer Oberfläche eines Bauteils und zum Herstellen eines Schließkopfs an einem Niet zu schaffen.

Diese Aufgabe wird durch die Gegenstände der unabhängigen Ansprüche gelöst.

Weiterbildungen sind in den abhängigen Ansprüchen angegeben.

Eine Vorrichtung zum induktiven Erwärmen von zumindest einem Bereich eines Bauteils umfasst eine Spuleneinrichtung zur Erzeugung eines Magnetfelds an zumindest dem Bereich des Bauteils. Ferner umfasst die Vorrichtung einen Hilfskörper, der ausgebildet ist, um nicht mit dem Bauteil (10) gefügt zu werden, und um benachbart zu dem Bauteil im Magnetfeld der Spuleneinrichtung so angeordnet zu werden, dass der Hilfskörper dem Bauteil in einer Richtung gegenüber liegt, die senkrecht oder im Wesentlichen senkrecht ist zu der Richtung eines Magnetfelds, das von der Spuleneinrichtung im Bereich zwischen Bauteil und Hilfskörper erzeugt werden kann. Die Spuleneinrichtung kann eine oder mehrere Teilspulen umfassen, die beispielsweise beiderseits des Bauteils und des Hilfskörpers angeordnet sein können. Mit der Richtung des Gegenüberliegens ist insbesondere eine Richtung von einem zu erwärmenden bzw. zu bearbeitenden Ort oder von einem Mittelpunkt einer zu erwärmenden bzw. zu bearbeitenden Fläche zu einem gegenüber liegenden oder zu diesem Ort bzw. Mittelpunkt nächst benachbarten Ort am Hilfskörper gemeint. Die Richtung des Gegenüberliegens und die Richtung des Magnetfelds sind im Wesentlichen senkrecht, wenn der Winkel zwischen beiden Richtungen mindestens 45° oder mindestens 60°, bevorzugt mindestens 70° und besonders bevorzugt mindestens 80° beträgt.

Der Hilfskörper kann ein diamagnetisches oder auch ein paramagnetisches oder ferromagnetisches Material aufweisen, das elektrisch isolierend sein oder eine definierte oder undefinierte elektrische Leitfähigkeit aufweisen kann. Die magnetischen Eigenschaften des Hilfskörpers sowie seine elektrische Leitfähigkeit können an das Bauteil, den zu erwärmenden Bereich des Bauteils und an das Material des Bauteils, insbesondere die magnetischen und elektrischen Eigenschaften des Materials, in dem zu erwärmenden Bereich angepasst werden. Diese Anpassung kann aufgrund von Versuchen bzw. Versuchsreihen oder mittels numerischer Simulation erfolgen. Ergebnis der Anpassung kann insbesondere eine definierte Ortsabhängigkeit der elektrischen Leitfähigkeit und der magnetischen Eigenschaften des Hilfskörpers sein.

Der Hilfskörper kann einen ersten Oberflächenabschnitt aufweisen, dessen Form an die Form eines zweiten Oberflächenabschnitts des Bauteils angepasst ist. Der Hilfskörper kann dann dafür ausgebildet sein, so angeordnet zu werden, dass der erste Oberflächenabschnitt des Hilfskörpers dem zweiten Oberflächenabschnitt des Bauteils gegenüber liegt. Die Anpassung der Form des ersten Oberflächenabschnitts des Hilfskörpers an die Form des zweiten Oberflächenabschnitts des Bauteils kann insbesondere so erfolgen, dass bei der vorgesehenen relativen Anordnung des Hilfskörpers und des Bauteils ein definierter Spalt zwischen beiden verbleibt. Die Breite des Spalts ist beispielsweise konstant oder weist eine definierte Ortsabhängigkeit auf.

Für eine definierte relative Anordnung der Spuleneinrichtung, des Bauteils und des Hilfskörpers kann eine Halteeinrichtung zum Halten der Spuleneinrichtung, des Bauteils und des Hilfskörpers vorgesehen sein, wobei die Halteeinrichtung so ausgebildet ist, dass der Hilfskörper dem Bauteil in einer Richtung gegenüber liegt, die senkrecht oder im Wesentlichen senkrecht ist zu der Richtung des Magnetfelds, das von der Spuleneinrichtung im Bereich zwischen Bauteil und Hilfskörper erzeugt werden kann.

Die Spuleneinrichtung kann eine erste Teilspule und eine zweite Teilspule und zwischen der ersten Teilspule und der zweiten Teilspule einen Zwischenraum, der für die Anordnung des Bauteils und/oder des Hilfskörpers vorgesehen ist, aufweisen. Wenn ein von der ersten Teilspule erzeugtes Magnetfeld in einem mittleren Bereich der ersten Teilspule eine erste Richtung aufweist und ein von der zweiten Teilspule erzeugtes Magnetfeld in einem mittleren Bereich der zweiten Teilspule eine zweite Richtung aufweist, können die erste Teilspule und die zweite Teilspule so angeordnet sein, dass die erste Richtung und die zweite Richtung gleich oder im Wesentlichen gleich sind. Beide Richtungen sind im Wesentlichen gleich, wenn der Winkel zwischen den Richtungen höchstens 45° oder höchstens 30°, bevorzugt höchstens 20° und besonders bevorzugt höchstens 10° beträgt.

Die vorstehend beschriebenen Vorrichtungen können insbesondere zum Beschichten einer Oberfläche eines Bauteils durch Hochtemperatur-Induktionslöten ausgebildet sein.

Bei einem Verfahren zum induktiven Erwärmen von zumindest einem Bereich eines Bauteils wird zumindest der Bereich des Bauteils nahe einer Spuleneinrichtung angeordnet. Ein Hilfskörper wird benachbart zu dem Bauteil so angeordnet, dass der Hilfskörper dem Bauteil in einer Richtung gegenüber liegt, die senkrecht oder im Wesentlichen senkrecht ist zu der Richtung eines Magnetfelds, das von der Spuleneinrichtung im Bereich zwischen Bauteil und Hilfskörper erzeugt wird. Mittels der Spuleneinrichtung wird ein magnetisches Wechselfeld erzeugt, das ein Wirbelstromfeld zumindest in dem zu erwärmenden Bereich des Bauteils erzeugt. Der Hilfskörper wird nicht mit dem Bauteil gefügt.

Bei einem Verfahren zum Beschichten einer Oberfläche eines Bauteils wird zunächst ein Beschichtungsmaterial auf die zu beschichtende Oberfläche des Bauteils aufgebracht. Danach wird mit den vorstehend beschriebenen Verfahren zum induktiven Erwärmen zumindest entweder die zu beschichtende Oberfläche oder das Beschichtungsmaterial erwärmt.

Bei allen vorstehend beschriebenen Vorrichtungen und Verfahren kann das zu erwärmende Bauteil bzw. das Bauteil, dessen Oberfläche zu beschichten ist, eine Schaufel für eine Stator- oder Rotorscheibe eines Axialverdichters oder einer Gasturbine sein. In diesem Fall kann die zu beschichtende Oberfläche eine Stirnfläche der Schaufel sein, die beim für die Schaufel vorgesehenen Betrieb am äußeren Umfang der Rotorscheibe bzw. am inneren Umfang der Statorscheibe angeordnet ist.

Das oben beschriebene Verfahren zum induktiven Erwärmen von zumindest einem Bereich eines Bauteils kann zum Herstellen eines Schließkopfs an einem Niet verwendet werden. Dabei wird zunächst ein zum Schließkopf umzuformender Bereich des Niets nach einem der oben beschriebenen Verfahren induktiv erwärmt. Dann wird der erwärmte Bereich des Niets zum Schließkopf umgeformt.

Bei den oben beschriebenen Verfahren zum induktiven Erwärmen, zum Beschichten bzw. zum Herstellen eines Schließkopfs kann insbesondere eine der vorstehend beschriebenen Vorrichtungen verwendet werden. Die vorstehend beschriebenen Vorrichtungen können für die Ausführung von einem der vorstehend beschriebenen Verfahren ausgebildet sein.

Die Wirkung des Hilfskörpers kann insbesondere auf dem Proximity-Effekt beruhen, der im Deutschen auch als Nachbarschaft-Effekt bezeichnet wird. Wenn der Hilfskörper ein elektrisch leitfähiges Material aufweist, induziert eine Änderung des von der Spuleneinrichtung erzeugten Magnetfelds ein Wirbelstromfeld in dem Hilfskörper. Das Wirbelstromfeld erzeugt ein Gegenmagnetfeld entgegen der Änderung des Magnetfelds. Anders ausgedrückt verzögert das Wirbelstromfeld das Eindringen der Änderung des Magnetfelds in den Hilfskörper. Der Hilfskörper kann so zu einer Konzentration eines von der Spuleneinrichtung erzeugten magnetischen Wechselfelds in einem Bereich zwischen dem Hilfskörper und dem Bauteil beitragen. Das magnetische Wechselfeld am Bauteil wird dadurch verstärkt.

### Kurzbeschreibung der Figuren

Nachfolgend werden Ausführungsformen anhand der beigefügten Figuren näher erläutert. Es zeigen:
- Figur 1: eine schematische Darstellung einer Vorrichtung in einer Ansicht aus einer ersten Richtung;
- Figur 2: eine schematische Darstellung der Vorrichtung in einer Ansicht aus einer zweiten Richtung; und
- Figur 3: ein schematisches Flussdiagramm.

### Beschreibung der Ausführungsformen

Die Figuren 1 und 2 zeigen schematische Darstellungen eines Bauteils 10 und einer Vorrichtung 20 zum induktiven Erwärmen von zumindest einem Bereich des Bauteils 10 in Ansichten aus zwei verschiedenen Richtungen. Im Sinne einer klaren Darstellung sind nicht alle Merkmale in beiden Figuren 1 und 2 gezeigt, da manche Merkmale nur in einer der beiden Ansichten klar erkennbar sind. Um zu verdeutlichen, dass das Bauteil 10 nicht Teil der Vorrichtung 20 ist, ist das Bauteil 10 mit einer unterbrochenen Linie dargestellt.

Das Bauteil 10 weist einen zu erwärmenden Bereich 12 auf. Der zu erwärmende Bereich 12 ist in diesem Beispiel eine dünne Schicht unter einem zu beschichtenden Oberflächenabschnitt 14. Bei manchen Anwendungen ist nur eine Erwärmung des Oberflächenabschnitts 14 erforderlich. Tatsächlich erwärmt wird jedoch zumindest eine sehr dünne Schicht unter dem Oberflächenabschnitt 14.

Wenn das Bauteil 10 eine Schaufel für eine Stator- oder Rotorscheibe eines Axialverdichters oder einer Turbine ist, können das gesamte Bauteil 10 und insbesondere der zu beschichtende Oberflächenabschnitt 14 des Bauteils 10 eine komplexe Geometrie aufweisen. Dies ist hier durch eine leichte Krümmung des Oberflächenabschnitts 14 angedeutet.

Die Vorrichtung 20 zum induktiven Erwärmen von zumindest dem Bereich 12, insbesondere dem Oberflächenabschnitt 14 des Bauteils 10 umfasst eine Spuleneinrichtung 30 und einen Hilfskörper 40. Die Spuleneinrichtung 30 umfasst eine erste Teilspule 32 und eine zweite Teilspule 34. Die Spuleneinrichtung 30, insbesondere die Teilspulen 32, 34 weisen elektrische Anschlüsse 36 auf, die in Figur 2 nur an der Teilspule 34 mit einem Bezugszeichen versehen sind. Über die elektrischen Anschlüsse 36 können die Teilspulen 32, 34 mit elektrischer Leistung, insbesondere mit einem Wechselstrom versorgt werden. Die Teilspulen 32, 34 sind so angeordnet, dass zwischen den Teilspulen 32, 34 ein Zwischenraum 38 liegt.

Die Richtung der in Figur 1 dargestellten Ansicht ist senkrecht oder im Wesentlichen senkrecht zu einer Ebene, zu der die Windungen der Teilspulen 32, 34 parallel oder im Wesentlichen parallel sind. In der Darstellung in Figur 1 liegen die beiden Teilspulen 32, 34 genau über einander und können deshalb nicht unterschieden werden.

Die Richtung des Magnetfelds, das von einer der beiden Teilspulen 32, 34 erzeugt wird, ist in einem mittleren Bereich der jeweiligen Teilspule 32, 34 senkrecht zur Zeichenebene der Figur 1. Bei der Darstellung in Figur 2 ist die Ebene, zu der die Windungen der Teilspulen 32, 34 parallel sind, senkrecht zur Zeichenebene und das von einer der beiden Teilspulen 32, 34 im mittleren Bereich der jeweiligen Teilspule 32, 34 erzeugte Magnetfeld parallel zur Zeichenebene.

Gegenüber dem Bauteil 10 ist ein Hilfskörper 40 mit einem Oberflächenabschnitt 44 angeordnet. Der Oberflächenabschnitt 44 des Hilfskörpers 40 liegt dem Oberflächenabschnitt 14 des Bauteils 10 gegenüber. Als Richtung des Gegenüberliegens wird insbesondere eine Richtung von einem mittleren Bereich des Oberflächenabschnitts 14 des Bauteils 10 zu einem mittleren Bereich des Oberflächenabschnitts 44 des Hilfskörpers 40 bezeichnet. Es ist erkennbar, dass diese Richtung des Gegenüberliegens in beiden Figuren 1 und 2 jeweils zumindest näherungsweise in der Zeichenebene liegt.

Zwischen dem Oberflächenabschnitt 14 des Bauteils 10 und dem Oberflächenabschnitt 44 des Hilfskörpers 40 ist ein Spalt 50 mit einer definierten ortsabhängigen, insbesondere konstanten Breite. Der zu erwärmende Bereich 12, insbesondere der Oberflächenabschnitt 14 des Bauteils 10, und der Spalt 50 liegen zumindest näherungsweise in einem mittleren Bereich des Zwischenraums 38 zwischen den Teilspulen 32, 34. Bei dieser Anordnung und einer Geometrie der Teilspulen 32, 34, wie sie in den Figuren 1 und 2 angedeutet ist, ist die Richtung des von der gesamten Spuleneinrichtung 30 erzeugten Magnetfelds im Spalt 50 senkrecht zur Zeichenebene in Figur 1 und parallel zur Zeichenebene in Figur 2 und damit senkrecht oder im Wesentlichen senkrecht zur Richtung des Gegenüberliegens des Oberflächenabschnitts 14 des Bauteils 10 und des Oberflächenabschnitts 44 des Hilfskörpers 40.

Um die beschriebene relative Anordnung des Bauteils 10, der Spuleneinrichtung 30 und des Hilfskörpers 40 aufrechtzuerhalten, ist eine Halteeinrichtung 60 mit einem ersten Träger 62 für das Bauteil 10, einem zweiten Träger 64 für die Spuleneinrichtung 30 und einem dritten Träger 66 für den Hilfskörper 40 vorgesehen. Eine Verbindung der Teilspule 32 zu dem zweiten Träger 64 oder der Halteeinrichtung 60 ist im Sinne einer übersichtlichen Darstellung nicht gezeigt.

Der Hilfskörper 40 kann ein diamagnetisches oder auch ein paramagnetisches oder ferromagnetisches Material aufweisen. Ferner kann der Hilfskörper eine definierte ortsabhängige oder konstante elektrische Leitfähigkeit aufweisen. Der Hilfskörper 40 ist insbesondere nicht dazu vorgesehen oder ausgebildet, um mit dem Bauteil 10 gefügt zu werden. Abmessungen und Gestalt der Teilspulen 32, 34 sowie deren relative Anordnung können von den Darstellung in den Figuren 1 und 2 abweichen. Beispielsweise können die Teilspule 32, 34 einen Abstand aufweisen, welcher der Breite einer Teilspule entspricht. Ferner kann jede der Teilspulen 32, 34 eine von einem Rechteck oder einem Oval mit zwei parallelen geraden Abschnitten abweichende Form aufweisen. Ferner müssen die Windungen der Teilspulen 32, 34 nicht parallel zu einer Ebene sein.

Die Figuren 3 und 4 zeigen schematische Flussdiagramme zweier Verfahren. Um das Verständnis zu erleichtern, werden nachfolgend Bezugszeichen aus den Figuren 1 und 2 verwendet. Die Verfahren sind aber sowohl an Bauteilen, die sich von den oben anhand der Figuren 1 und 2 dargestellten unterscheiden, als auch mit Vorrichtungen, die sich von den oben anhand der Figuren 1 und 2 dargestellten unterscheiden, durchführbar.

Figur 3 zeigt ein schematisches Flussdiagramm eines Verfahrens zum Beschichten eines Oberflächenabschnitts 14 eines Bauteils 10. Bei einem ersten Schritt 101 wird ein Beschichtungsmaterial auf den zu beschichtenden Oberflächenabschnitt 14 des Bauteils 10 aufgebracht. Bei einem zweiten Schritt 102 wird der zu beschichtende Oberflächenabschnitt 14 des Bauteils 10 nahe einer Spuleneinrichtung 30, insbesondere in einem Zwischenraum zwischen Teilspulen 32, 34 der Spuleneinrichtung 30 angeordnet. Bei einem dritten Schritt 103 wird ein Hilfskörper 40 benachbart zu dem Bauteil 10 so angeordnet, dass der Hilfskörper 40 dem Bauteil 10 und insbesondere ein Oberflächenabschnitt 44 des Hilfskörpers 40 dem zu beschichtenden Oberflächenabschnitt 14 des Bauteils 10 in einer Richtung gegenüber liegt, die senkrecht oder im Wesentlichen senkrecht ist zu einer Richtung eines Magnetfelds, das von der Spuleneinrichtung 30 im Bereich zwischen dem Bauteil 10 und dem Hilfskörper 30 erzeugt werden kann. Bei einem vierten Schritt 104 wird mittels der Spuleneinrichtung 30 ein magnetisches Wechselfeld erzeugt, das ein Wirbelstromfeld an dem zu beschichtenden Oberflächenabschnitt 14 des Bauteils 10 erzeugt. Aufgrund des elektrischen Widerstands des Materials des Bauteils 10 erwärmt das Wirbelstromfeld das Bauteil 10, zumindest den Bereich 12, in dem das Wirbelstromfeld erzeugt wird. Alternativ oder zusätzlich wird ein Wirbelstromfeld in dem beim ersten Schritt 101 aufgebrachten Beschichtungsmaterial erzeugt, das dieses erwärmt. Bei der resultierenden erhöhten Temperatur an der Oberfläche 14 des Bauteils und im Beschichtungsmaterial verbindet sich das Beschichtungsmaterial mit der Oberfläche 14 des Bauteils. Die Herstellung dieser Verbindung kann ein Lötvorgang sein, insbesondere ein Hochtemperatur-Lötvorgang.

Figur 4 zeigt ein schematisches Flussdiagramm eines Verfahrens zum Herstellen eines Schließkopfs an einem Niet. Bei einem ersten Schritt 111 wird ein Niet in einem Loch in einem oder zwei miteinander mechanisch zu verbindenden Elementen angeordnet. Bei einem zweiten Schritt 112 wird ein zum Schließkopf umzuformender Bereich des Niets nahe einer Spuleneinrichtung angeordnet. Bei einem dritten Schritt 113 wird ein Hilfskörper benachbart zu dem Niet oder zu dem bzw. den Elementen so angeordnet, dass der Hilfskörper dem Niet bzw. den Elementen in einer Richtung gegenüber liegt, die senkrecht oder im Wesentlichen senkrecht ist zu der Richtung eines Magnetfelds, das von der Spuleneinrichtung 30 im Bereich zwischen dem Niet bzw. den Elementen und dem Hilfskörper erzeugt wird. Bei einem vierten Schritt 114 wird mittels der Spuleneinrichtung 30 ein magnetisches Wechselfeld erzeugt, das ein Wirbelstromfeld zumindest entweder in dem zu erwärmenden Bereich des Niets oder in dem bzw. den Elementen erzeugt. Bei einem fünften Schritt 115 wird der umzuformende Bereich des Niets zu einem Schließkopf umgeformt.

Bei beiden in den Figuren 3 und 4 dargestellten Verfahren bilden jeweils der zweite Schritt 102 bzw. 112, der dritte Schritt 103 bzw. 113 und der vierte Schritt 104 bzw. 114 ein Verfahren zum induktiven Erwärmen von zumindest einem Bereich eines Bauteils, beispielsweise eines Niets oder einer Schaufel für einen Axialverdichter oder eine Turbine. Dieses Verfahren zum induktiven Erwärmen ist auch im Rahmen anderer Prozesse einsetzbar. Bei beiden in den Figuren 3 und 4 dargestellten Verfahren wird der Hilfskörper insbesondere nicht mit dem Bauteil gefügt. Stattdessen kann er beim Erwärmen anderer Bauteile wiederverwendet werden.

## Patentansprüche

1. **Vorrichtung** (20) zum induktiven Erwärmen von zumindest einem Bereich (12, 14) eines Bauteils (10), mit:
einer **Spuleneinrichtung** (30) zur Erzeugung eines Magnetfelds an zumindest dem Bereich (12, 14) des Bauteils (10);
einem **Hilfskörper** (40), der ausgebildet ist, um nicht mit dem Bauteil (10) gefügt zu werden, und um benachbart zu dem Bauteil (10) im Magnetfeld der Spuleneinrichtung (30) so angeordnet zu sein, dass der Hilfskörper (40) dem Bauteil (10) in einer Richtung gegenüber liegt, die senkrecht oder im Wesentlichen senkrecht ist zu der Richtung eines Magnetfelds, das von der Spuleneinrichtung (30) im Bereich zwischen Bauteil (10) und Hilfskörper (40) erzeugt werden kann.

2. Vorrichtung (20) nach dem vorangehenden Vorrichtungsanspruch, bei welcher der Hilfskörper (40) einen ersten Oberflächenabschnitt (44) aufweist, dessen **Form** an die Form eines zweiten Oberflächenabschnitts (14) des Bauteils (10) **angepasst** ist, wobei der Hilfskörper (40) dafür ausgebildet ist, so angeordnet zu werden, dass der erste Oberflächenabschnitt (44) des Hilfskörpers (40) dem zweiten Oberflächenabschnitt (14) des Bauteils (10) gegenüber liegt.

3. Vorrichtung (20) nach einem der vorangehenden Vorrichtungsansprüche, ferner mit:
einer **Halteeinrichtung** (60), die ausgebildet ist, um die Spuleneinrichtung (30), das Bauteil (10) und den Hilfskörper (40) so zu halten, dass der Hilfskörper (40) dem Bauteil (10) in einer Richtung gegenüber liegt, die senkrecht oder im Wesentlichen senkrecht ist zu der Richtung des Magnetfeld, das von der Spuleneinrichtung (30) im Bereich zwischen Bauteil (10) und Hilfskörper (40) erzeugt werden kann.

4. Vorrichtung (20) nach einem der vorangehenden Vörrichtungsansprüche, wobei die Spuleneinrichtung (30) eine **erste Teilspule** (32) und eine **zweite Teilspule (34)** und zwischen den Teilspulen (32, 34) einen Zwischenraum (38), der für die Anordnung des Bauteils (10) vorgesehen ist, aufweist.

5. Vorrichtung (20) nach dem vorangehenden Vornchtungsanspruch, bei der die erste Teilspule (32) und die zweite Teilspule (34) so angeordnet sind, dass das von der ersten Teilspule (32) erzeugte Magnetfeld in einem mittleren Bereich der ersten Teilspule (32) eine erste Richtung aufweist, und dass das von der zweiten Teilspule (34) erzeugte Magnetfeld in einem mittleren Bereich der zweiten Teilspule (34) eine zweite Richtung aufweist, wobei die erste **Richtung** und die zweite **Richtung gleich** oder im Wesentlichen gleich sind.

6. Vorrichtung (20) nach einem der vorangehenden Vorrichtungsansprüche, wobei die Vorrichtung (20) zum **Beschichten** eines Oberflächenabschnitts (14) eines Bauteils (10) durch **Hochtemperatur-Induktionslöten** ausgebildet ist.

7. **Verfahren zum induktiven Erwärmen** von zumindest einem Bereich (12, 14) eines Bauteils (10), mit folgenden Schritten:
Anordnen (102; 112) von zumindest dem Bereich (12, 14) des Bauteils (10) nahe einer **Spuleneinrichtung** (30);
Anordnen (103; 113) eines **Hilfskörpers** (40) benachbart zu dem Bauteil (10) so, dass der Hilfskörper (40) dem Bauteil (10) in einer Richtung gegenüber liegt, die senkrecht oder im Wesentlichen senkrecht ist zu einer Richtung eines Magnetfelds, das von der Spuleneinrichtung (30) im Bereich zwischen Bauteil (10) und Hilfskörper (40) erzeugt werden kann;
Erzeugen (104; 114) eines **magnetischen Wechselfelds** mittels der Spuleneinrichtung (30), wobei das magnetische Wechselfeld ein Wirbelstromfeld zumindest in dem Bereich (12, 14) des Bauteils (10) erzeugt,
wobei der Hilfskörper (40) nicht mit dem Bauteil (10) gefügt wird.

8. Verfahren nach einem der vorangehenden Verfahrensansprüche, bei dem der Hilfskörper (40) einen ersten Oberflächenabschnitt (44) aufweist, dessen **Form** an die Form eines zweiten Oberflächenabschnitts (14) des Bauteils (10) **angepasst** ist, wobei der Hilfskörper (40) so angeordnet wird, dass der erste Oberflächenabschnitt (44) des Hilfskörpers (40) dem zweiten Oberflächenabschnitt (14) des Bauteils (10) gegenüber liegt.

9. Verfahren nach einem der vorangehenden Verfahrensansprüche, bei dem das Bauteil (10) und der Hilfskörper (40) jeweils zumindest teilweise in einem Zwischenraum (38) zwischen einer **ersten Teilspule** (32) und einer **zweiten Teilspule (34)** der Spuleneinrichtung (30) angeordnet werden.

10. Verfahren nach dem vorangehenden Verfahrensanspruch, bei dem die erste Teilspule (32) und die zweite Teilspule (34) so angeordnet werden, dass das von der ersten Teilspule (32) erzeugte Magnetfeld in einem mittleren Bereich der ersten Teilspule (32) eine erste Richtung hat, und dass das von der zweiten Teilspule (34) erzeugte Magnetfeld in einem mittleren Bereich der zweiten Teilspule (34) eine zweite Richtung hat, wobei die erste **Richtung** und die zweite **Richtung gleich** oder im Wesentlichen gleich sind.

11. **Verfahren zum Beschichten** eines Oberflächenabschnitts (14) eines Bauteils (10), mit folgenden Schritten:
Aufbringen (101) eines **Beschichtungsmaterials** auf den zu beschichtenden Oberflächenabschnitt (14) des Bauteils (10);
**Erwärmen** zumindest entweder des zu beschichtenden Oberflächenabschnitts (14) oder des Beschichtungsmaterials nach einem der vorangehenden Verfahrensansprüche.

12. Verfahren nach dem vorangehenden Verfahrensanspruch, wobei das Bauteil (10) eine **Schaufel** für eine Stator- oder Rotorscheibe eines Axialverdichters oder einer Gasturbine ist, und wobei der zu beschichtende Oberflächenabschnitt (14) eine **Stirnfläche** der Schaufel ist, die beim für die Schaufel vorgesehenen Betrieb am äußeren Umfang der Rotorscheibe bzw. am inneren Umfang der Statorscheibe angeordnet ist.

13. **Verfahren** zum Herstellen eines **Schließkopfs** an einem Niet, mit folgenden Schritten:
**Erwärmen** eines zum Schließkopf umzuformenden Bereichs eines Niets nach einem der Ansprüche 7 bis 10;
Umformen (115) des umzuformenden Bereichs des Niets zu einem Schließkopf.

14. **Verfahren** nach einem der vorangehenden Verfahrensansprüche, bei dem eine **Vorrichtung** (20) nach einem der vorangehenden Vornchtungsansprüche verwendet wird.

15. **Vorrichtung** (20) nach einem der vorangehenden Vorrichtungsansprüche, wobei die Vorrichtung (20) für die Ausführung eines **Verfahrens** nach einem der vorangehenden Verfahrensansprüche ausgebildet ist.

## Claims

1. An **apparatus** (20) for inductively heating at least one region (12, 14) of a component (10), having:
a **coil device** (30) for generating a magnetic field at at least the region (12, 14) of the component (10);
an **auxiliary body** (40) that is designed not to be joined to the component (10) and that is designed to be arranged adjacently to the component (10) in the magnetic field of the coil device (30) in such a way that the auxiliary body (40) lies opposite the component (10) in a direction that is perpendicular to or substantially perpendicular to the direction of a magnetic field that can be generated by the coil device (30) in the region between the component (10) and the auxiliary body (40).

2. An apparatus (20) according to the preceding apparatus claim, in which the auxiliary body (40) has a first surface section (44) whose **shape is adapted** to the shape of a second surface section (14) of the component (10), wherein the auxiliary body (40) is designed to be arranged in such a way that the first surface section (44) of the auxiliary body (40) lies opposite the second surface section (14) of the component (10).

3. An apparatus (20) according to one of the preceding apparatus claims, further having:
a **holding device** (60) which is designed to hold the coil device (30), the component (10) and the auxiliary body (40) in such a way that the auxiliary body (40) lies opposite the component (10) in a direction that is perpendicular to or substantially perpendicular to the direction of the magnetic field that can be generated by the coil device (30) in the region between the component (10) and the auxiliary body (40).

4. An apparatus (20) according to one of the preceding apparatus claims, wherein the coil device (30) has a **first coil section (32)** and a **second coil section (34)** and between the coil sections (32, 34) an intermediate space (38) that is provided for the arrangement of the component (10).

5. An apparatus (20) according to the preceding apparatus claim, in which the first coil section (32) and the second coil section (34) are arranged in such a way that the magnetic field that is generated by the first coil section (32) has a first direction in a central region of the first coil section (32), and in that the magnetic field that is generated by the second coil section (34) has a second direction in a central region of the second coil section (34), wherein the first **direction** and the second **direction** are **the same** or substantially the same.

6. An apparatus (20) according to one of the preceding apparatus claims, wherein the apparatus (20) is designed to **coat** a surface section (14) of a component (10) by means of **high-temperature induction brazing**.

7. **Method for inductively heating** at least one region (12, 14) of a component (10), having the following steps:
arrangement (102; 112) of at least the region (12, 14) of the component (10) close to a **coil device** (30);
arrangement (103; 113) of an **auxiliary body** (40) adjacently to the component (10) so that the auxiliary body (40) lies opposite the component (10) in a direction that is perpendicular to or substantially perpendicular to a direction of a magnetic field that can be generated by the coil device (30) in the region between the component (10) and the auxiliary body (40);
generation (104; 114) of a **magnetic alternating field** by means of the coil device (30), wherein the magnetic alternating field generates an eddy current field at least in the region (12, 14) of the component (10),
wherein the auxiliary body (40) is not joined to the component (10).

8. Method according to one of the preceding method claims, in which the auxiliary body (40) has a first surface section (44) whose **shape** is **adapted** to the shape of a second surface section (14) of the component (10), wherein the auxiliary body (40) is arranged in such a way that the first surface section (44) of the auxiliary body (40) lies opposite the second surface section (14) of the component (10).

9. Method according to one of the preceding method claims, in which the component (10) and the auxiliary body (40) are in each case arranged at least in part in an intermediate space (38) between a **first coil section (32)** and a **second coil section (34)** of the coil device (30).

10. Method according to the preceding method claim in which the first coil section (32) and the second coil section (34) are arranged in such a way that the magnetic field that is generated by the first coil section (32) has a first direction in a central region of the first coil section (32), and in that the magnetic field that is generated by the second coil section (34) has a second direction in a central region of the second coil section (34), wherein the first **direction** and the second **direction** are **the same** or substantially the same.

11. **Method for coating** a surface section (14) of a component (10), having the following steps:
application (101) of a **coating material** to the surface section (14) of the component (10) that is to be coated;
**heating** of at least either the surface section (14) that is to be coated or of the coating material according to one of the preceding method claims.

12. Method according to the preceding method claim, wherein the component (10) is a **blade** for a stator disk or rotor disk of an axial compressor or of a gas turbine, and wherein the surface section (14) that is to be coated is an **end face** of the blade that is arranged on the outer circumference of the rotor disk or on the inner circumference of the stator disk respectively during the intended operation for the blade.

13. **Method** for producing a **closing head** on a rivet, having the following steps:
**heating** of a region of a rivet that is to be reshaped into the closing head according to one of claims 7 to 10;
reshaping (115), into a closing head, of the region of the rivet that is to be reshaped.

14. **Method** according to one of the preceding method claims, in which an **apparatus** (20) according to one of the preceding apparatus claims is used.

15. **Apparatus** (20) according to one of the preceding apparatus claims, wherein the apparatus (20) is designed to carry out a **method** according to one of the preceding method claims.

## Revendications

1. Dispositif (20) de chauffage inductif d'au moins une zone (12, 14) d'un composant (10), comprenant :
un élément bobiné (30) pour la génération d'un champ magnétique sur au moins la zone (12, 14) du composant (10) ;
un corps auxiliaire (40) qui est réalisé afin de ne pas être assemblé au composant (10) et afin d'être disposé de manière contiguë au composant (10) dans le champ magnétique de l'élément bobiné (30) de sorte que le corps auxiliaire (40) soit vis-à-vis du composant (10) dans une direction perpendiculaire ou sensiblement perpendiculaire à la direction d'un champ magnétique pouvant être généré par l'élément bobiné (30) dans la zone entre le composant (10) et le corps auxiliaire (40).

2. Dispositif (20) selon la revendication précédente, dans lequel le corps auxiliaire (40) présente une première portion de surface (44), dont la forme est adaptée à la forme d'une seconde portion de surface (14) du composant (10), le corps auxiliaire (40) étant réalisé afin d'être disposé de sorte que la première portion de surface (44) du corps auxiliaire (40) soit vis-à-vis de la seconde portion de surface (14) du composant (10) .

3. Dispositif (20) selon l'une quelconque des revendications précédentes, comprenant de plus :
un dispositif de retenue (60) adapté pour retenir l'élément bobiné (30), le composant (10) et le corps auxiliaire (40) de sorte que le corps auxiliaire (40) soit vis-à-vis du composant (10) dans une direction qui est perpendiculaire ou sensiblement perpendiculaire à la direction du champ magnétique pouvant être généré par le dispositif de bobines (30) dans la zone entre le composant (10) et le corps auxiliaire (40).

4. Dispositif (20) selon l'une quelconque des revendications précédentes, dans lequel l'élément bobiné (30) comprend une première bobine partielle (32) et une seconde bobine partielle (34) et, entre les bobines partielles (32, 34), un espace intermédiaire (38) qui est prévu pour l'agencement du composant (10).

5. Dispositif (20) selon la revendication précédente, dans lequel la première bobine partielle (32) et la seconde bobine partielle (34) sont disposées de sorte que le champ magnétique généré par la première bobine partielle (32) présente une première direction dans une zone médiane de la première bobine partielle (32), et que le champ magnétique généré par la seconde bobine partielle (34) présente une seconde direction dans une zone médiane de la seconde bobine partielle (34), la première direction et la seconde direction étant identiques ou sensiblement identiques.

6. Dispositif (20) selon l'une quelconque des revendications précédentes, le dispositif (20) étant réalisé pour le revêtement d'une portion de surface (14) d'un composant (10) par brasage par induction à haute température.

7. Procédé de chauffage inductif d'au moins une zone (12, 14) d'un composant (10), comportant les étapes suivantes :
agencement (102 ; 112) de l'au moins une zone (12, 14) du composant (10) près d'un élément bobiné (30) ;
agencement (103 ; 113) d'un corps auxiliaire (40) à côté du composant (10) de sorte que le corps auxiliaire (40) soit vis-à-vis du composant (10) dans une direction qui est perpendiculaire ou sensiblement perpendiculaire à une direction d'un champ magnétique pouvant être généré par l'élément bobiné (30) dans la zone entre le composant (10) et le corps auxiliaire (40) ;
génération (104 ; 114) d'un champ alternatif magnétique à l'aide de l'élément bobiné (30),
le champ alternatif magnétique générant un champ à courant de Foucault au moins dans la zone (12, 14) du composant (10),
le corps auxiliaire (40) n'étant pas assemblé au composant (10).

8. Procédé selon l'une quelconque des revendications précédentes, dans lequel le corps auxiliaire (40) présente une première portion de surface (44), dont la forme est adaptée à la forme d'une seconde portion de surface (14) du composant (10), le corps auxi-liaire (40) étant disposé de sorte que la première portion de surface (44) du corps auxiliaire (40) soit en vis-à-vis à la seconde portion de surface (14) du composant (10).

9. Procédé selon l'une quelconque des revendications précédentes, dans lequel le composant (10) et le corps auxiliaire (40) sont disposés respectivement au moins en partie dans un espace intermédiaire (38) entre une première bobine partielle (32) et une seconde bobine partielle (34) de l'élément bobiné (30).

10. Procédé selon la revendication précédente, dans lequel la première bobine partielle (32) et la seconde bobine partielle (34) sont disposées de sorte que le champ magnétique généré par la première bobine partielle (32) présente une première direction dans une zone médiante de la première bobine partielle (32) et que le champ magnétique généré par la seconde bobine partielle (34) présente une seconde direction dans une zone médiane de la seconde bobine partielle (34), la première direction et la seconde direction étant identiques ou sensiblement identiques.

11. Procédé de revêtement d'une section de surface (14) d'un composant (10), comportant les étapes suivantes :
application (101) d'un matériau de revêtement sur la portion de surface à revêtir (14) du composant (10) ;
chauffage au moins de la portion de surface (14) à revêtir ou du matériau de revêtement selon l'une quelconque des revendications précédentes.

12. Procédé selon la revendication précédente, le composant (10) étant une pale pour un disque de stator ou rotor d'un compresseur axial ou d'une turbine à gaz, et la portion de surface à revêtir (14) étant une surface avant de la pale qui est disposée sur une périphérie extérieure du disque de rotor ou sur une périphérie intérieure du disque de stator.

13. Procédé de fabrication d'une tête de fermeture sur un rivet, comportant les étapes suivantes :
chauffage d'une zone à former en tête de fermeture d'un rivet selon l'une quelconque des revendications 7 à 10 ;
formation (115) de la zone à former du rivet en une tête de fermeture.

14. Procédé selon l'une quelconque des revendications précédentes, dans lequel un dispositif (20) selon l'une quelconque des revendications précédentes est utilisé.

15. Procédé (20) selon l'une quelconque des revendications précédentes, le dispositif (20) étant réalisé pour la mise en oeuvre d'un procédé selon l'une quelconque des revendications précédentes.
